# EUROPÄISCHE PATENTSCHRIFT

(11) **EP 1 364 381 B1**
(45) Veröffentlichungstag und Bekanntmachung des Hinweises auf die Patenterteilung: **23.08.2006**
(21) Anmeldenummer: 02703619.3
(22) Anmeldetag: 04.03.2002
(51) Int. Cl.: H01H 85/157, H01H 85/041, H01H 69/02

(54) **SICHERUNGSBAUELEMENT**
FUSE COMPONENT
COMPOSANT FUSIBLE

(30) Priorität: 02.03.2001 DE 10110199
(43) Veröffentlichungstag der Anmeldung: 26.11.2003
(73) Patentinhaber: Wickmann-Werke GmbH, D-58453 Witten (DE)
(72) Erfinder: JÖLLENBECK, André, Dipl.-Ing., 44803 Bochum (DE); ALTHOFF, Frank, Dipl.-Ing., 59065 Hamm (DE); KOCH, Karin, 58453 Witten (DE); LEHNHARDT, Ute, 44805 Bochum (DE)
(74) Vertreter: Schmidt, Frank-Michael
(86) Internationale Anmeldenummer: PCT/EP2002/002347
(87) Internationale Veröffentlichungsnummer: WO 2002/071432

(56) Entgegenhaltungen:
- EP-A- 0 822 568
- DE-U- 29 511 129
- US-A- 3 374 330
- US-A- 4 274 073
- US-A- 6 147 585

## Beschreibung

Die Erfindung betrifft ein Verfahren zum Herstellen eines Sicherungsbauelements mit einem Hohlkörper, der von einer einen Innenraum umgebenden rohrförmigen Wandung gebildet ist und zwei einander gegenüberliegende offene Stirnflächen aufweist, einem Schmelzleiterelement, das sich in dem Innenraum zwischen den beiden Stirnflächen des Hohlkörpers erstreckt, und zwei Kontaktkappen mit jeweils einem Boden und sich daran anschließenden Seitenwandungen, wobei die Böden der beiden Kontaktkappen den Innenraum an den Stirnflächen zumindest teilweise verschließen und die Seitenwandungen jeweils einen Abschnitt der Außenfläche der Wandung des Hohlkörpers überdecken, wobei zwei Endabschnitte eines Leiters des Schmelzleiterelements aus dem Innenraum durch die Stirnflächen hindurch um die Wandung des Hohlkörpers derart herumgeführt sind, daß sie jeweils zwischen einer Seitenwandung einer der Kontaktkappen und einem Abschnitt der Außenfläche des Hohlkörpers angeordnet sind.

Das Dokument EP-A-0 822 568 (BEL FUSE INC) wird als nächstliegender Stand der Technik angesehen. Es offenbart die folgenden Verfahrensschritte des Verfahrensanspruchs 1:
Bereitstellen eines Hohlkörpers, der von einer einen Innenraum umgebenden rohrförmigen Wandung gebildet ist und zwei einander gegenüberliegende offene Stirnflächen aufweist,
Einbringen eines Schmelzleiterelements in den Innenraum des Hohlkörpers derart, daß sich das Schmelzleiterelement im wesentlichen von einer Stirnfläche zur anderen erstreckt,
Führen zweier Endabschnitte eines Leiters des Schmelzleiterelements aus dem Innenraum durch die Stirnflächen hindurch um die Wandung des Hohlkörpers herum derart, daß sie außen an jeweils einer Klebestelle der Außenfläche des Hohlkörpers angeordnet werden,
Aufbringen eines Klebstoffs zumindest auf die beiden Klebestellen der Außenfläche des Hohlkörpers derart, daß dabei auch jeweils ein Teil der Endabschnitte des Leiters des Schmelzleiterelements benetzt wird, Aufsetzen zweier Kontaktkappen mit jeweils einem Boden und sich daran anschließenden Seitenwandungen auf den Hohlkörper derart, daß die Böden der beiden Kontaktkappen den Innenraum an den Stirnflächen zumindest teilweise verschließen und die Seitenwandungen jeweils einen Abschnitt der Außenfläche der Wandung des Hohlkörpers überdecken, wobei die Abschnitte die beiden Klebestellen einschließen.

Aufgabe der Erfindung ist es daher, ein zum Herstellen eines Sicherungsbauelementes der eingangs genannten Art zu schaffen, das auch bei relativ geringer Baugröße nach Durchschmelzen des Schmelzleiters eine minimale Neigung zur Aufrechterhaltung eines Lichtbogens aufweist.

Diese Aufgabe wird erfindungsgemäß durch ein Verfahren zum Herstellen eines Sicherungsbauelements mit den Merkmalen des Patentanspruchs 1 gelöst.

Erfindungsgemäß sind bei dem Sicherungsbauelement der eingangs genannten Art die Endabschnitte des Leiters des Schmelzleiterelements jeweils außerhalb des Innenraums in einem zwischen der Außenfläche des Hohlkörpers und der Seitenwandung einer der Kontaktkappen gebildeten spaltförmigen Raum durch eine Klebeverbindung befestigt, so daß die an den Innenraum angrenzenden Flächen im wesentlichen frei von organischen Materialien sind. Der Erfindung liegt die Erkenntnis zugrunde, daß das Vorhandensein organischer Materialien (d.h. kohlenstoffhaltiger Materialien) im Innenraum des Sicherungsbauelements die Neigung zur Aufrechterhaltung eines Lichtbogens erhöht. Die organischen Materialien rühren beispielsweise von Flußmitteln her, die bei Herstellung von Lötverbindungen zwischen dem Schmelzleiter und den Kontaktkappen verwendet werden. Darüber hinaus könnten organische Materialien von Klebstoffen herrühren, die am Boden der Kontaktkappen im Innenraum immer dann vorhanden wären, wenn die gesamte Kontaktkappe mit Klebstoff gefüllt und auf das Ende der Röhrchen aufgesetzt würde. Erfindungsgemäß wird die Klebeverbindung nur in dem (aufgrund des Spiels vorhandenen) spaltförmigen Raum zwischen der Kontaktkappe und der Außenfläche des Hohlkörpers hergestellt. Dies ermöglicht ein Freihalten des Bodens der Kontaktkappe von organischen Klebstoffbestandteilen. Vorzugsweise hat die Klebeverbindung einen ausreichenden Abstand von dem dem Kappenboden zugewandten Rand des Hohlkörpers (z.B. Röhrchens). Der Innenraum bleibt "im wesentlichen" frei von organischen Klebstoffbestandteilen, was bedeutet, daß ggf. geringe, an dem Spalt zwischen dem Rand des Röhrchens und der Innenwandung der Kontaktkappe in den Innenraum austretende Klebstoffreste vernachlässigt werden sollen.

Unter einem Hohlkörper im Sinne dieser Offenbarung soll nicht nur ein Röhrchen mit zylindrischem Querschnitt oder einem über die Länge konstanten Querschnitt oder mit sich geradlinig erstreckendem Innenraum verstanden werden, obwohl diese Ausführungsformen bevorzugt sind. Das Schmelzleiterelement kann beispielsweise ein einfacher Schmelzdraht, ein um einen Kern gewickelter Schmelzdraht oder ein mit einer Schmelzleiterschicht beschichtetes Trägerelement sein, wobei sich der Kern bzw. der Träger bzw. der einfache Schmelzdraht vorzugsweise geradlinig in dem Innenraum des Hohlkörpers erstrecken. Unter einer Kontaktkappe im Sinne dieser Beschreibung ist nicht nur eine metallische Kontaktkappe mit ebenem Boden und sich daran anschließenden zylindrischen Seitenwandungen zu verstehen. Die Kontaktkappe könnte auch einen Boden aufweisen, der die offene Stirnfläche des Hohlkörpers nur teilweise verschließt. Die Seitenwandung braucht auch nicht die Außenfläche des Hohlkörpers über dem gesamten Umfang gleichmäßig zu umgreifen; es wird lediglich gefordert, daß wenigstens eine Seitenwandung der Kontaktkappe einen Abschnitt der Außenfläche der Wandung des Hohlkörpers überdeckt, wobei in diesem überdeckten Abschnitt ein Endabschnitt des Schmelzleiters angeordnet ist und zumindest dort eine Klebeverbindung hergestellt wird. Die Klebeverbindung dient der Befestigung des Endabschnitts des Schmelzleiters; sie braucht aber nicht in jedem Fall auch der elektrischen Kontaktierung des Schmelzleiters zu dienen. Der elektrische Kontakt zum Schmelzleiter kann auch durch mechanisches Andrücken der Kontaktkappe hergestellt sein.

Bei dem erfindungsgemäßen Herstellungsverfahren wird zunächst ein Hohlkörper bereitgestellt, der von einer einen Innenraum umgebenden rohrförmigen Wandung gebildet ist und zwei einander gegenüberliegende offene Stirnflächen aufweist ("Einander gegenüberliegend" bedeutet im Rahmen dieser Offenbarung nicht zwangsläufig, daß die Stirnflächen in parallelen Ebenen liegen; die Stirnflächen könnten beispielsweise ein gekrümmtes Rohr veränderlichen Querschnitts abschließen). In diesen Hohlkörper wird ein Schmelzleiterelement derart eingebracht, daß sich das Schmelzleiterelement im wesentlichen von einer Stirnfläche zur anderen erstreckt. Zwei Endabschnitte eines Leiters des Schmelzleiterelements werden aus dem Innenraum durch die Stirnflächen hindurch um die Wandung des Hohlkörpers derart herumgeführt, daß sie außen an jeweils einer Klebestelle der Außenfläche des Hohlkörpers angeordnet werden. Ein Klebstoff wird zumindest auf die beiden Klebestellen der Außenfläche des Hohlkörpers derart aufgebracht, daß dabei auch jeweils ein Teil der Endabschnitte des Leiters des Schmelzleiterelements benetzt wird. Dann werden zwei Kontaktkappen mit jeweils einem Boden und sich daran anschließenden Seitenwandungen auf den Hohlkörper derart aufgesetzt, daß die Böden der beiden Kontaktkappen den Innenraum an den Stirnflächen zumindest teilweise verschließen und die Seitenwandungen jeweils einen Abschnitt der Außenfläche der Wandung des Hohlkörpers überdecken, wobei die Abschnitte die beiden Klebestellen einschließen. Anschließend härtet der Klebstoff aus. Dadurch werden die Endabschnitte des Leiters des Schmelzleiterelements außerhalb des Innenraums in einem zwischen der Außenfläche und der Seitenwandung gebildeten spaltförmigen Raum durch eine Klebeverbindung derart befestigt, daß die an den Innenraum angrenzenden Flächen im wesentlichen frei von organischen Materialien gehalten werden.

Ein durch das erfindungsgemäße Verfahren hergestelltes Bauelement weist eine Reihe von Vorteilen auf. Die Verwendung einer Klebeverbindung zum Befestigen der Endabschnitte des Schmelzleiterelements ermöglicht den Verzicht auf Lötverbindungen im Bauelement. Dies wiederum erleichtert das Montieren des Sicherungsbauelements in die Anwendungsschaltung durch Lötverbindungen, wie beispielsweise eine SMD-Montage, da die thermische Beanspruchung des Sicherungsbauelements bei dessen Montage in eine Schaltung nicht zu einem Aufweichen, Lockern oder Lösen der im Bauelement vorhandenen Verbindungen führen kann. Neben dem bereits genannten Vorteil der Vermeidung eines (organischen) Flußmittels hat das Fehlen einer Lötverbindung im Sicherungsbauelement ferner den Vorteil der Herstellbarkeit eines bleifreien Sicherungsbauelements. Um Flußmittelreste im Sicherungsbauelement zu vermeiden, schlug der Stand der Technik komplizierte flußmittelfreie Lötverbindungen vor. Bei diesen, beispielsweise in der WO 98/34263 beschriebenen Lötverbindungen sind spezielle Keramikröhrchen, eine spezielle Vorbehandlung der Endabschnitte der Keramikröhrchen und komplizierte Schichtaufbau-Verfahrensschritte zum Herstellen der Lötverbindung erforderlich, die zu einer Verteuerung des Bauelements führen. Auf diese komplizierten Lötverbindungstechniken kann verzichtet werden. Das erfindungsgemäße Sicherungsbauelement ist preiswert herstellbar.

Bei einer bevorzugten Ausführungsform des Sicherungsbauelements ist zumindest zwischen den Endabschnitten des Leiters und den Seitenwandungen der Kontaktkappen ein leitfähiger Klebstoff eingebracht. Bei dieser Ausführungsform dient die Klebeverbindung nicht nur der mechanischen Festlegung des Schmelzleiters sondern darüber hinaus gleichzeitig der elektrischen Kontaktierung. Vorzugsweise wird auch die mechanische Befestigung der Kontaktkappe an dem Hohlkörper mit Hilfe eines leitfähigen Klebstoffs hergestellt. Dies vermeidet eine im wesentlichen auf Kraftschluß basierende Befestigung der Kontaktkappen mit der damit verbundenen hohen mechanischen Beanspruchung sowohl der Kappen als auch der Hohlkörper (z.B. Keramikröhrchen). Ferner ermöglicht diese Befestigungstechnik ein relativ großes Spiel zwischen den Kappeninnenflächen und der Außenfläche des Hohlkörpers. Dies wiederum ermöglicht die Einbringung dickerer Schmelzleiterdrähte mit höherem Stromführungsvermögen. Bei der Herstellung des Schmelzleiterelements werden die dickeren Schmelzleiterdrähte zur Erzielung ausreichender Leiterlängen (d.h. eines ausreichenden ohmschen Widerstands) dichter um einen (ggf. dickeren) Kern gewickelt, was wiederum (vorteilhaft) zu einem trägeren Bauelement führen kann.

Vorzugsweise weist die Klebeverbindungen einen im gehärteten Zustand bis 200 °C, vorzugsweise bis 280 °C, beständigen Klebstoff auf. Dies verbessert die Montagemöglichkeiten des Sicherungsbauelements, da eine thermische Beanspruchung bis in diese Temperaturbereiche, wie sie z.B. bei Lötverfahren (z.B. SMD) auftreten kann, ermöglicht wird.

Eine Ausführungsform des Sicherungsbauelement ist dadurch gekennzeichnet, daß die Seitenwandungen jeder Kontaktkappe die Außenfläche der Wandung des Hohlkörpers in einem sich über den gesamten Umfang des Hohlkörpers erstreckenden Abschnitt überdecken. Vorzugsweise erstreckt sich dabei die Klebeverbindungen über den gesamten Umfang des Hohlkörpers. Dies ermöglicht ein hermetisches Abschließen des Innenraums des Hohlkörpers und damit - bei geeigneter Prozeßführung - ein Evakuieren oder ein Befüllen des Innenraums mit einem inerten oder einem lichtbogen-löschenden oder -hemmenden Gas.

Bei einer bevorzugten Weiterbildung der Erfindung erstreckt sich das Schmelzleiterelement derart in dem Innenraum zwischen den beiden Stirnflächen des Hohlkörpers, daß es die Innenfläche der Wandung nur in der Nähe der Stirnflächen berührt. Vorzugsweise erstreckt sich das Schmelzleiterelement diagonal in dem Innenraum zwischen den beiden Stirnflächen des Hohlkörpers. Dies schafft eine minimale Berührungsfläche zwischen dem Schmelzleiter und der Innenwandung des Hohlkörpers bei maximaler Länge des Schmelzleiterelements und somit definierte Umgebungsverhältnisse des Schmelzleiters.

Vorzugsweise weist das Schmelzleiterelement einen um einen langgestreckten Träger gewickelten Schmelzleiter (Draht) auf, wobei sich der langgestreckte Träger zwischen den beiden Stirnflächen des Hohlkörpers erstreckt, wobei der Schmelzleiter um den Träger über dessen gesamte Länge gewickelt ist. Die durch das Wickeln des Schmelzleiters um einen Träger (oder Kern) geschaffenen thermischen Verhältnisse führen zu einer trägeren Charakteristik des Sicherungsbauelements, die in vielen Anwendungsfällen erwünscht ist. Vorzugsweise sind Abschnitte des gewickelten Schmelzleiters von Endabschnitten des Trägers teilweise abgezogen und aus dem Innenraum um die Wandung des Hohlkörpers herumgeführt. Dies vereinfacht die Herstellung der Kontakte und die Befestigung des Schmelzleiterelements.

Bei einer bevorzugten Ausführungsform des Sicherungsbauelements besteht der Hohlkörper aus einer ZrO enthaltenden Al₂O₃-Keramik (sogenannte ZTA-Keramik). Die Keramik enthält vorzugsweise 80 - 98 % Al₂O₃ und 2 - 20 % ZrO, insbesondere 90 - 95 % Al₂O₃ und 5 - 10 % ZrO. Ein derartiger Hohlkörper verringert die Berstgefahr des Sicherungsbauelements, da er auch bei der hohen thermomechanischen Beanspruchung, die durch einen im Innenraum des Hohlkörpers gezündeten Lichtbogens entsteht, keine das Bersten ermöglichende Rißbildung zeigt.

Bei einer anderen bevorzugten Ausführungsform des Sicherungsbauelements weisen die Böden der Kontaktkappen jeweils eine Dicke von 0,25 - 1 mm, vorzugsweise 0,35 - 0,45 mm, und die sich daran anschließenden Seitenwandungen eine um den Faktor 1,5 bis 4, vorzugsweise den Faktor 2 bis 3, geringere Dicke auf. Dies ermöglicht einen ausreichenden Schutz gegen ein Durchbrennen eines im Innenraum gezündeten Lichtbogens durch den Boden der Kontaktkappe hindurch bei noch ausreichender mechanischer Festigkeit der Kappenseitenwandungen und dient der Einsparung von Material. Eine derartige Kappe kann vorteilhaft in einem Tiefziehverfahren hergestellt werden.

Eine bevorzugte Ausführungsform des erfindungsgemäßen Herstellungsverfahren ist dadurch gekennzeichnet, daß der Klebstoff aufgebracht wird, indem eine erste Menge einem Klebstoffreservoir entnommen und an einer ersten Klebestelle an einem Endabschnitt des Leiters aufgebracht wird und eine zweite Menge dem Klebstoffreservoir entnommen und an einer zweiten Klebestelle an dem anderen Endabschnitt des Leiters aufgebracht wird.

Vorteilhafte und bevorzugte Weiterbildungen der Erfindung sind in den Unteransprüchen gekennzeichnet.

Im folgenden wird die Erfindung anhand einer in der Zeichnung dargestellten bevorzugten Ausführungsform näher beschrieben. In der Zeichnung zeigen:
Figur 1 eine Seitenansicht einer Ausführungsform des erfindungsgemäßen Sicherungsbauelements;
Figur 2 eine Längsschnittansicht des in Figur 1 dargestellten Sicherungsbauelements; und
Figur 3 eine Querschnittansicht des in Figur 2 dargestellten Sicherungsbauelements.

Die in Figur 1 dargestellte bevorzugte Ausführungsform des Sicherungsbauelements 1 besteht aus einem Keramikröhrchen 2, auf dessen beide Enden jeweils eine Kontaktkappe 3 aufgesetzt ist und in dessen (in Figur 1 nicht gezeigten) Innenraum sich eine Schmelzleiterelement erstreckt. Das Sicherungsbauelement 1 hat beispielsweise eine Länge von etwa 10 mm und einen Durchmesser von etwa 2 bis 3 mm. Vorzugsweise hat das Keramikröhrchen 2 eine Querschnittsfläche, deren Außenkontur ein Quadrat mit abgerundeten Ecken darstellt. Die aufgesetzten Kappen 3 weisen jeweils Böden 7 und daran angrenzenden Seitenwandungen 8 auf, wobei die Form der Kappen 3 vorzugsweise an die quadratische Außenkontur des Keramikröhrchens 2 angepaßt ist. Insbesondere ist vorzugsweise die Innenkontur der Seitenwandungen 8 der Kappen 3 derart an die Kontur der Außenfläche 9 des Röhrchens 2 angepaßt, daß sich zwischen der Außenfläche 9 und den Kappenwandungen 8 ein Spaltraum ergibt.

Figur 2 zeigt eine Längsschnittansicht durch das in Figur 1 dargestellte Sicherungsbauelement 1. Figur 3 zeigt eine Querschnittsansicht, wobei der Schnitt in dem Spaltraum zwischen einem Boden 7 einer Kontaktkappe 3 und einer Stirnfläche des Keramikröhrchens 2 geführt ist. Anhand der Figuren 2 und 3 werden im folgenden weitere Details der bevorzugten Ausführungsform des erfindungsgemäßen Sicherungsbauelements 1 beschrieben.

Das Keramikröhrchen 2 mit quadratischer Außenkontur hat einen durch eine kreisförmige Längsbohrung gebildeten Innenraum 5. Der Innenraum 5 wird durch die Innenwandung des Keramikröhrchens 2 und die beiden offenen Stirnflächen gebildet. Im Innenraum 5 erstreckt sich zwischen den beiden Stirnflächen ein Schmelzleiterelement 4. Das Schmelzleiterelement 4 umfaßt bei der bevorzugten Ausführungsform einen um einen Kern 14 gewickelten Schmelzleiter 6. Bei dem Schmelzleiter handelt es sich vorzugsweise um einen dünnen Draht, der beispielsweise die Metalle Silber, Kupfer, Zink, Zinn und/oder Blei enthalten kann. Der Schmelzleiterdraht 6 kann aus einem im wesentlichen reinen Metall oder einer Legierung der genannte Metalle bestehen. Darüber hinaus kann er auch schichtweise aus verschiedenen Materialien aufgebaut sein. Beispielsweise kann der Schmelzleiterdraht 6 ein außen versilberter Kupferdraht sein, der aufgrund von mit Metalldiffusionseffekten einhergehenden Änderungen des spezifischen Widerstands im Vergleich zu einem homogenen Draht ein trägeres Verhalten des Sicherungsbauelements 1 bewirkt. Der Kern 14 des Schmelzleiterelements 4 besteht beispielsweise aus einem Glasfaserstrang.

Das Schmelzleiterelement 4 weist vorzugsweise einen Schmelzleiterdraht 6 auf, der sich über die gesamte Länge des Schmelzleiterelements 4 erstreckt und darüber hinaus aus dem Innenraum 5 des Keramikröhrchens 2 durch die Stirnflächen hinaus um den Rand des Keramikröhrchens 2 herumgeführt ist, so daß er an beiden Enden des Keramikröhrchens 2 auf dessen Außenfläche 9 aufliegt. Dabei enthält das Schmelzleiterelement 4 keine inneren Lötverbindungen und keine an den Enden des Schmelzleiterdrahts befestigten Zuleitungsdrahtabschnitte.

Für verschiedene Nennströme des Sicherungsbauelements 1werden bevorzugt unterschiedlich dicke Schmelzleiterdrähte 6 verwendet. Beispielsweise weist der Schmelzleiterdraht einen Durchmesser von ca. 0,03-0,075 mm für einen Nennstrom von 500 mA, einen Durchmesser von ca. 0,09-0,12 mm für einen Nennstrom von 1,25 A und einen Durchmesser von ca. 0,12-0,16 mm für einen Nennstrom von 2 A auf.

Bei einer Ausführungsform ist der Schmelzleiterdraht 6 um den Kern 14 zumindest im mittleren Bereich des Schmelzleiterelements 4 mit gleichmäßigen Drahtwindungsabständen gewickelt. Bevorzugt wird hierbei ein Abstand, der zu einer Belegungsdichte von 25-75% führt. Die Belegungsdichte beeinflußt die Trägheit der Charakteristik des Sicherungsbauelements.

Bei alternativen Ausführungsformen des erfindungsgemäßen Sicherungsbauelements 1 könnte auch anstelle des gewickelten Schmelzleiters ein geradlinig durch den Innen Raum 5 des Röhrchens 2 geführter Schmelzleiterdraht verwendet werden.

Die beiden Kontaktkappen 3 sind vorzugsweise aus Kupfer oder einer kupferhaltigen Legierung, beispielsweise einer Kupfer-Zink-Legierung (Messing), hergestellt. Alternativ könnten die Kappen auch aus Materialien mit lichtbogenkühlenden Eigenschaften, wie z.B. Titan, hergestellt sein. Die Kappen 3 könnten auch einen Mehrschichtaufbau haben. Ferner könnte in den Innenraum zwischen dem Boden 7 der Kappe 3 und der Stirnfläche des Keramiköhrchens 2 ein die Stirnfläche abdeckendes Plättchen eingelegt sein, wobei das Plättchen aus einem Material mit lichtbogenkühlenden Eigenschaften bestehen könnte.

Bei der bevorzugten Ausführungsform des Sicherungsbauelements 1 weisen die Kappen 3 Böden 7 auf, die im Vergleich zu den Wandungen 8 relativ dick sind. Die Böden 7 weisen eine Dicke auf, die einem Durchbrennen eines im Innenraum 5 gebildeten Lichtbogens widerstehen kann. Vorzugsweise weisen die Böden 7 der Kappen 3 eine Dicke von 0,25-1 mm, insbesondere 0,4 mm, auf. Die Dicke der Seitenwandungen kann wesentlich geringer sein, da die Seitenwandungen weder einer Lichtbogenbelastung noch (aufgrund der bevorzugten Klebebefestigung) größeren mechanischen Belastungen ausgesetzt sind. Die Dicke der Seitenwandungen 8 beträgt vorzugsweise 0,1 bis 0,3 mm, insbesondere etwa 0,2 mm. Die dünnen Seitenwandungen führen nur nicht nur zu einer Materialeinsparung sondern darüber hinaus zu minimalen Außenabmessungen des Sicherungsbauelements bei vorgegebener Röhrchendimension. Die Kappen sind vorzugsweise einstückig und beispielsweise durch ein Tiefziehverfahren hergestellt.

Die Innenabmessungen der Kappen 3 sind so gewählt, daß nach dem Aufstecken der Kappen 3 auf das Keramikröhrchen 2 ein spaltförmiger Raum zwischen den Innenwandungen der Kappen 3 und der Außenfläche 9 des Keramikröhrchens 2 verbleibt. Der verbleibende Spaltraum ist ausreichend breit, um die (relativ dicken) Drahtenden des Schmelzleiters 6 aufzunehmen. Dies ermöglicht den unten beschriebenen erfindungsgemäßen Herstellungsprozeß des Sicherungsbauelements.

In Weiterbildung des erfindungsgemäßen Sicherungsbauelements 1 kann der Innenraum 5 teilweise oder vollständig mit einem Füllmedium gefüllt sein. Vorzugsweise wird als Füllmedium ein lichtbogenhemmendes Material verwendet. Dies reduziert die Gefahr der unerwünschten Lichtbogenbildung noch weiter. Beispielsweise wird der Innenraum 5 mit Sand gefüllt. Sofern, wie bei der bevorzugten Ausführungsform, die Kontaktkappen 3 derart ausgebildet sind, daß ein schmaler Spaltraum zwischen den Kontaktkappen 3 und der Außenfläche 9 des Keramikröhrchens 2 verbleibt, wird die Korngröße des Füllmediums so gewählt, daß dieses nicht aus dem Innenraum 5 austreten kann.

Zur Herstellung des Sicherungsbauelements werden zunächst das Keramikröhrchen 2 und ein mit dem Schmelzleiterdraht 6 umwickelter Kern 14 zur Verfügung gestellt. Der mit dem Schmelzdraht 6 umwickelte Kern 14 wird dazu vorzugsweise von einem längeren vorgefertigten drahtumwickelten Glasfaserstrang abgeschnitten, wobei ein Abschnitt in einer Länge zur Verfügung gestellt wird, die näherungsweise der Länge einer Diagonalen im Innenraum 5 des Keramikröhrchens 2 entspricht. Beim Einlegen des Abschnitts des drahtumwickelten Glasfaserstrangs wird an beiden Enden des Abschnitts jeweils ein vorgegebener Endabschnitt 10 des Schmelzleiterdrahts 6 abgezogen, wobei ein abgezogenes Ende 10 des Drahtes 6 zunächst an dem einen Ende des Röhrchens 2 und dann das andere Drahtende 10 an dem anderen Ende des Röhrchens 2 um dessen Wandung herumgelegt und auf der Außenfläche 9 des Keramikröhrchens 2 fixiert wird. Die Drahtenden 10 werden durch Aufbringen einer vorgegebenen Menge eines leitfähigen Klebstoffs fixiert. Vorzugsweise werden die beiden Drahtenden 10 etwa in der Mitte jeweils einer der vier Außenflächen 9 des Keramikröhrchens 2 fixiert, wobei die einander gegenüberliegenden Drahtenden 10 an einander gegenüberliegenden Außenflächen des Keramiköhrchens 2 fixiert werden. Zusätzlich können an jedem der beiden Enden des Keramikröhrchens 2 in dem Abschnitt, der anschließend von jeweils einer Kontaktkappe 3 abgedeckt werden soll, weitere vorgegebene Mengen des Klebstoffs aufgebracht werden. Vorzugsweise wird der Klebstoff an jedem Ende zwei einander gegenüberliegenden Stellen der vier Außenflächen des Keramikröhrchens 2 aufgebracht. Bei alternativen Ausführungsformen kann der Klebstoff auch nur an der Stelle, an der die Drahtenden 10 fixiert werden, oder auch an drei oder sämtlichen vier Außenflächen aufgebracht werden, wobei der Klebstoff auf der jeweiligen Außenfläche nur mittig oder auch den gesamten Umfang des Keramiköhrchens entlang aufgetragen werden kann. Damit läßt sich einerseits die Menge des verwendeten Klebstoffs variieren; andererseits ist entweder eine hermetische Abdichtung der Verbindung zwischen Kappe 3 und Keramikröhrchen 2 oder das selektive Offenlassen eines Luftspalts zwischen der Außenwandung 9 des Keramikröhrchens 2 und der Innenwandung der Kontaktkappe 3 möglich. Das Aufbringen des leitfähigen Klebstoffs an nur zwei einander gegenüberliegenden Stellen an beiden Enden des Keramikröhrchens 2, d.h. an insgesamt vier Stellen der Außenfläche 9 des Keramikröhrchens 2, vereinfacht die Herstellung und senkt deren Kosten. In Versuchen hat sich herausgestellt, daß es für die Schaffung der gewünschten Charakteristika des Schmelzsicherungsbauelements, insbesondere für die Schaffung einer ausreichenden Impulsbeständigkeit, im wesentlichen nicht erforderlich ist, den Innenraum 5 des Sicherungsbauelements 1 hermetisch abzudichten. Die Schaffung eines spaltförmigen Kanals zwischen dem Innenraum 5 und der Umgebung ermöglicht dagegen den Vorteil der Herstellung eines Druckentlastungskanals, der die Gefahr einer Explosion des Sicherungsbauelements 1 bei dem mit einem Verdampfen des Schmelzdrahts 6 und der Ausbildung eines Lichtbogens verbundenen Druckanstieg mindert.

Nach dem Aufbringen der vorgegebenen Klebstoffmengen und vor dem Abbinden bzw. Aushärten des Klebstoffs werden auf die Enden des Keramikröhrchens 2 die Kontaktkappen 3 aufgeschoben. Die Abmessungen des zwischen den Innenwandungen der Kappen und dem Keramiköhrchen ergebenden Spalts und die aufgetragene Klebstoffmenge sind dabei so gewählt, daß sich eine sichere Klebeverbindung zwischen den Kontaktkappen 3 und dem Keramikröhrchen 2 sowie ein guter elektrischer Kontakt zwischen den Drahtenden 10 und den Kontaktkappen 3 ergibt. Die sich in dem Spalt ausbildende Klebstoffüllung ist in den Figuren 2 und 3 mit dem Bezugszeichen 11 gekennzeichnet. In den Figuren 2 und 3 erkennt man, daß sich bei der dargestellten bevorzugten Ausführungsform insgesamt vier einander gegenüberliegende Bereiche des Spaltraums ergeben, die mit dem Klebstoff 11 gefüllt sind.

Zur Herstellung des Sicherungsbauelements ist es einerseits möglich, zunächst den Klebstoff an beiden Enden des Keramikröhrchens 2 aufzutragen und dann anschließend beide Kontaktkappen 3 aufzusetzen; andererseits ist es auch möglich, zunächst an einem Ende des Keramikröhrchens 2 den Klebstoff aufzubringen und eine erste Kontaktkappe 3 aufzusetzen und anschließend die gleiche Prozedur am anderen Ende des Keramikröhrchens zu wiederholen.

Sofern der Innenraum 5 des Sicherungsbauelements mit einem Füllmedium, beispielsweise einem lichtbogenhemmenden Material, gefüllt werden soll, wird vorteilhafterweise zuerst die Kontaktkappe 3 auf ein Ende aufgesetzt, anschließend der Innenraum 5 mit dem Füllmedium befüllt und dann die zweite Kontaktkappe aufgesetzt.

Der verwendete Klebstoff kann ein Einkomponenten-Klebstoff oder ein Mehrkomponenten-Klebstoff sein. Im letztgenannten Fall könnten die Komponenten vor dem Auftragen auf das Keramikröhrchen gemischt werden oder auch Komponenten einzeln und beispielsweise schichtweise auf das Keramikröhrchen 2 aufgetragen werden. Vorzugsweise wird ein Mehrkomponentenharz verwendet, der zur Herstellung einer elektrischen Leitfähigkeit eine ausreichende Menge leitfähiger Partikel enthält, beispielsweise ein Epoxidharz mit einer Beimischung von Silber- und/oder Nickelpartikeln. Bei dem Klebstoff wird vorzugsweise ein handelsüblicher organischer Mehrkomponentenklebstoff verwendet. Alternativ könnte aber auch ein anorganischer Klebstoff oder Kit verwendet werden, der die erforderliche elektrische Leitfähigkeit aufweist. Es kann ein Klebstoff verwendet werden (beispielsweise Mehrkomponentenharz), der nach dem Aufbringen innerhalb einer vorgegebenen Zeit und gegebenenfalls in einer vorgegebenen Umgebungsatmosphäre selbständig aushärtet; alternativ kann auch ein Klebstoff verwendet werden, bei dem das Sicherungsbauelement zum Aushärten des Klebstoffs einer besonderen Behandlung, beispielsweise einer Temperung, zu unterziehen ist.

Bei der Aufbringung des Klebstoffs auf die Außenfläche 9 des Keramikröhrchens 2 und dem anschließenden Aufsetzen der Kontaktkappen 3 wird vorzugsweise darauf geachtet, daß der Kleber sich derart innerhalb des spaltförmigen Raums zwischen Kontaktkappe 3 und Röhrchen 2 verteilt, daß ein möglichst geringer Anteil des Klebstoffs 11 an die Stirnseite des Keramikröhrchens und in den Innenraum 5 gelangt. Dadurch sollen erfindungsgemäß organische Materialien im Innenraum 5 des Sicherungsbauelements 1 vermieden werden. Dies vermindert die Gefahr der Aufrechterhaltung und Neubildung eines Lichtbogens nach Durchtrennung des Schmelzleiters bei an den Kontaktkappen 3 anliegender hoher Spannung. Das Vorhandensein organischer Materialien im Innenraum 5 würde aufgrund der Erzeugung des Lichtbogens unmittelbar nach dem Durchtrennen des Schmelzleiters dazu führen, daß Kohlenstoffabscheidungen an den Oberflächen im Innenraum 5 gebildet werden. Diese bilden leitfähige Bereiche, die die Ausbildung bzw. Neubildung von Lichtbögen erleichtern. Darüber hinaus kann es bei Einwirkung des Lichtbogens auf organische Klebstoffreste zur Bildung gasförmiger heißer Reaktionsprodukte kommen, die eine Explosion des Sicherungsbauelements begünstigen. Dies wird durch die erfindungsgemäße Befestigung der Schmelzleiterenden 10 und Kontaktkappen 3 an den Enden des Keramikröhrchens 2 vermieden.

Die erfindungsgemäße Befestigung vermeidet darüber hinaus die Notwendigkeit von Lötverbindungen zur Herstellung elektrischer Kontakte zwischen den Schmelzleiterenden 10 und den Kontaktkappen 3. Die Herstellung der Lötverbindungen erforderte bisher die Anwendung von Flußmitteln, welche wiederum zu organischen Ablagerungen innerhalb des Innenraums 5 des Sicherungsbauelements führten. Durch die erfindungsgemäße Befestigung der Schmelzleiterenden und Kontaktkappen ist die Anwendung eines flußmittelfreien Lötverfahrens nicht mehr erforderlich, so daß ein relativ preiswertes Sicherungsbauelement hergestellt werden kann.

Sicherungsbauelemente der erfindungsgemäßen Art eignen sich besonders für die Absicherung von Telekommunikationsleitungen gegen Überströme. Dabei wird das Sicherungsbauelement beispielsweise zwischen das Ende einer Telekommunikations-Drahtleitung und einen Eingangsschluß einer Telekommunikationseinrichtung eingeschaltet. Ferner wird zwischen den Eingangsanschluß der Telekommunikationseinrichtung und Masse (Erde) ein Überspannungsschutz eingeschaltet, d.h. ein Bauelement, dessen Widerstand bei Überschreitung einer vorgegebenen (hohen) Auslösespannung an seinen Anschlüssen einen minimalen Wert einnimmt. Diese Schaltungsanordnung schafft besondere Anforderungen an das Sicherungsbauelement. Wenn beispielsweise hohe Spannungsimpulse auf der Telekommunikationsleitung auftreten, so entstehen aufgrund des verringerten Widerstands des Überspannungsschutzbauelements kurzzeitig relativ hohe Stromimpulse, die durch das Sicherungsbauelement geführt werden. Bei diesen auf Spannungsspitzen auf der Telekommunikationsleitung beruhenden Stromimpulsen, deren Länge in der Regel kürzer als eine Sekunde ist, sollte das Sicherungsbauelement noch nicht durchtrennt werden (durchschmelzen). Andererseits soll das Sicherungsbauelement bei Stromstärken, die mehr als eine Größenordnung unter den Stromstärken dieser Impulsbelastungen aber bei wenigen Mehrfachen des Nennstroms liegen, sicher abschalten, wenn diese (geringeren) Ströme über längere Dauer fließen. Dies bedeutet, daß das Sicherungsbauelement eine sehr träge Charakteristik haben sollte. Darüber hinaus gibt es zusätzliche Anforderungen an die Sicherungsbauelemente, die die Geschwindigkeit und Art des Abschaltens (Durchschmelzens) der Bauelemente unter bestimmten extremen Bedingungen betreffen. Beispielsweise soll das Sicherungsbauelement zwar kurzzeitigen Stromspitzen mit sehr hohen Strömen (> als 10 A beispielsweise) widerstehen können, aber in jedem Fall abschalten (durchtrennen), bevor die Telekommunikationsleitung Schaden nehmen kann. Zur Prüfung der Anforderungen an die Sicherungsbauelemente werden bestimmte Bedingungen, die sich im Betrieb ergeben könnten, in standardisierten Tests simuliert. Einer dieser Tests betrifft beispielsweise die Impulsfestigkeit; bei diesem Test werden bei Spannungen von beispielsweise 1000 Volt Stromimpulse von bis zu 1000 µs Dauer und Spitzenströmen von beispielsweise 100A mehrfach hintereinander erzeugt. Diesen Tests muß das Sicherungsbauelement Stand halten. Bei anderen Tests wird die Telekommunikationsleitung beispielsweise durch einen sogenannten "Leitungssimulator" nachgebildet, der in Reihe zu dem Sicherungsbauelement geschaltet wird. Diese Reihenschaltung wird Spannungs/Strom-Impulsen von beispielsweise 600 V/60 A für eine Dauer von beispielsweise 5 Sekunden ausgesetzt. Dabei muß das Sicherungsbauelement auf jeden Fall durchschmelzen, bevor der Leitungssimulator beschädigt wird.

Das erfindungsgemäße Sicherungsbauelement genügt den genannten Betriebs- bzw. Testanforderungen, die insbesondere für Telekommunikationsanforderungen gelten, in hervorragender Weise. Aufgrund der Kombination eines Schmelzleiterelements mit einem relativ dicken und gewickelten Schmelzdraht mit einem von organischen Materialien und Lötverbindungen im wesentlichen freien Innenraum des Schmelzleiterelements werden sowohl die ausreichende Impulsbeständigkeit (ausreichende Trägheit) als auch das sichere Abschalten bei Extrembedingungen, die die Telekommunikationsleitung zerstören könnten, gewährleistet.

## Patentansprüche

1. Verfahren zum Herstellen eines Sicherungsbauelements mit den Schritten:
Bereitstellen eines Hohlkörpers, der von einer einen Innenraum umgebenden rohrförmigen Wandung gebildet ist und zwei einander gegenüberliegende offene Stirnflächen aufweist,
Einbringen eines Schmelzleiterelements in den Innenraum des Hohlkörpers derart, daß sich das Schmelzleiterelement im wesentlichen von einer Stirnfläche zur anderen erstreckt,
Führen zweier Endabschnitte eines Leiters des Schmelzleiterelements aus dem Innenraum durch die Stirnflächen hindurch um die Wandung des Hohlkörpers herum derart, daß sie außen an jeweils einer Klebestelle der Außenfläche des Hohlkörpers angeordnet werden,
Aufbringen eines Klebstoffs zumindest auf die beiden Klebestellen der Außenfläche des Hohlkörpers derart, daß dabei auch jeweils ein Teil der Endabschnitte des Leiters des Schmelzleiterelements benetzt wird,
Aufsetzen zweier Kontaktkappen mit jeweils einem Boden und sich daran anschließenden Seitenwandungen auf den Hohlkörper derart, daß die Böden der beiden Kontaktkappen den Innenraum an den Stirnflächen zumindest teilweise verschließen und die Seitenwandungen jeweils einen Abschnitt der Außenfläche der Wandung des Hohlkörpers überdecken, wobei die Abschnitte die beiden Klebestellen einschließen,
wobei beim Aufbringen des Klebstoffs und dem Aufsetzen der Kontaktkappen darauf geachtet wird, daß ein möglichst geringer Anteil des Klebstoffs an die Stirnflächen des Hohlkörpers gelangt,
Aushärten des Klebstoffs,
wodurch die Endabschnitte des Leiters des Schmelzleiterelements außerhalb des Innenraums in einem zwischen der Außenfläche und der Seitenwandung gebildeten spaltförmigen Raum durch eine Klebeverbindung derart befestigt werden, daß die an den Innenraum angrenzenden Flächen im wesentlichen frei von organischen Materialien gehalten werden.

2. Verfahren nach Anspruch 1, **dadurch gekennzeichnet, daß** zumindest zwischen den Endabschnitten des Leiters und den Seitenwandungen der Kontaktkappen ein leitfähiger Klebstoff eingebracht wird.

3. Verfahren nach Anspruch 1, **dadurch gekennzeichnet, daß** der Klebstoff aufgebracht wird, indem eine erste Menge einem Klebstoffreservoir entnommen und an einer ersten Klebestelle an einem Endabschnitt des Leiters aufgebracht wird und eine zweite Menge dem Klebstoffreservoir entnommen und an einer zweiten Klebestelle an dem anderen Endabschnitt des Leiters aufgebracht wird.

4. Verfahren nach Anspruch 1, **dadurch gekennzeichnet, daß** das Schmelzleiterelement derart in den Innenraum des Hohlkörpers eingebracht wird, daß es die Innenfläche der Wandung nur in der Nähe der Stirnflächen berührt.

5. Verfahren nach Anspruch 1, **dadurch gekennzeichnet,**
**daß** ein Schmelzleiterelement eingebracht wird, das einen um einen langestreckten Träger gewickelten Schmelzleiter aufweist, wobei der Schmelzleiter um den Träger über dessen gesamte Länge gewickelt wurde,
**daß** bei oder nach dem Einbringen des Schmelzleiterelements Abschnitte des gewickelten Schmelzleiters von Endabschnitten des Trägers teilweise abgezogen werden, und
**daß** die abgezogenen Abschnitte des gewickelten Schmelzleiters aus dem Innenraum um die Wandung des Hohlkörpers herumgeführt werden.

## Claims

1. A method of manufacturing a fuse element including the following steps:
providing a hollow body, which is constituted by a tubular wall surrounding an internal space and has two opposing open end faces, introducing a fusible element into the internal space of the hollow body such that the fusible conductive element extends substantially from one end face to the other,
passing two end sections of a conductor of the fusible conductive element out of the internal space through the end faces around the wall of the hollow body such that they are disposed externally at a respective adhesive point on the outer surface of the hollow body,
applying an adhesive at least to the two adhesive points on the outer surface of the hollow body such that a respective portion of the end sections of the conductor of the fusible conductive element is also wetted,
positioning two contact caps with a respective base and adjoining side walls on the hollow body such that the bases of the two contact caps at least partially close the internal space at the end faces and the side walls overlap a respective section of the outer surface of the wall of the hollow body, the sections enclosing the two adhesive points,
whereby the adhesive is applied to the outer surface of the small tube and the contact caps are then positioned such that the adhesive is distributed between the contact cap and small tube such that substantially no adhesive gets onto the end faces of the hollow body and into the internal space,
setting the adhesive,
whereby the end sections of the conductor of the fusible conductive element are secured outside the internal space in a gap-shaped space defined between the outer surface and side wall such that the surfaces adjoining the internal space are maintained substantially free of organic materials.

2. A method as claimed in claim 1, **characterised in that** a conductive adhesive is introduced, at least between the end sections of the conductor and the side walls of the contact caps.

3. A method as claimed in claim 1, **characterised in that** the adhesive is applied by removing a first amount from an adhesive reservoir and applying it to a first adhesive point on an end section of the conductor and removing a second amount from the adhesive reservoir and applying it to a second adhesive point on the other end section of the conductor.

4. A method as claimed in claim 1, **characterised in that** the fusible conductive element is introduced into the internal space of the hollow body such that it contacts the inner surface of the wall only in the vicinity of the end faces.

5. A method as claimed in claim 1, **characterised in that** a fusible conductive element is introduced, which has a fusible conductor wound around an elongate carrier, the fusible conductor having been wound about the entire length of the carrier, that sections of the wound fusible conductor are pulled away from end sections of the carrier during or after introduction of the fusible conductive element, and that the pulled away sections of the wound fusible conductor are passed out of the internal space around the wall of the hollow body.

## Revendications

1. Procédé de fabrication d'un composant de fusible comprenant les étapes suivantes :
mise à disposition d'un corps creux qui est formé d'une paroi tubulaire entourant un espace intérieur et présente deux surfaces frontales ouvertes opposées,
introduction d'un élément à conducteur fusible dans l'espace intérieur du corps creux de façon telle que l'élément à conducteur fusible s'étende sensiblement d'une surface frontale à l'autre,
passage de deux tronçons d'extrémité d'un conducteur de l'élément à conducteur fusible de l'espace intérieur à travers les surfaces frontales autour de la paroi du corps creux de façon telle qu'ils soient placés extérieurement chacun à un endroit de collage de la surface extérieure du corps creux,
application d'un adhésif au moins aux deux endroits de collage de la surface extérieure du corps creux de façon telle qu'une partie de chacun des tronçons d'extrémité du conducteur de l'élément à conducteur fusible soit aussi mouillée,
application de deux chapeaux de contact, comportant chacun un fond et des parois latérales s'y joignant, sur le corps creux de façon telle que les fonds des deux chapeaux de contact ferment au moins partiellement l'espace intérieur sur les surfaces frontales et les parois latérales recouvrent chacune une partie de la surface extérieure de la paroi du corps creux, les parties enfermant les deux endroits de collage,
en veillant à ce que lors de l'application de l'adhésif et des chapeaux de contact, une partie aussi petite que possible de l'adhésif aille sur les surfaces frontales du corps creux,
durcissement de l'adhésif,
de sorte que les tronçons d'extrémité du conducteur de l'élément à conducteur fusible sont fixés par une collure à l'extérieur de l'espace intérieur dans un espace en forme d'interstice formé entre la surface extérieure et la paroi latérale de façon telle que les surfaces contiguës à l'espace intérieur soient maintenues pratiquement exemptes de matières organiques.

2. Procédé selon la revendication 1, **caractérisé par le fait qu'**au moins entre les tronçons d'extrémité du conducteur et les parois latérales des chapeaux de contact est introduit un adhésif conducteur.

3. Procédé selon la revendication 1, **caractérisé par le fait que** pour l'application de l'adhésif, une première quantité de celui-ci est soutirée d'un réservoir d'adhésif et appliquée à un premier endroit de collage sur un tronçon d'extrémité du conducteur, et une deuxième quantité est soutirée du réservoir d'adhésif et appliquée à un deuxième endroit de collage sur l'autre tronçon d'extrémité du conducteur.

4. Procédé selon la revendication 1, **caractérisé par le fait que** l'élément à conducteur fusible est introduit dans l'espace intérieur du corps creux de façon telle qu'il touche la surface intérieure de la paroi seulement à proximité des surfaces frontales.

5. Procédé selon la revendication 1, **caractérisé par le fait**
**qu'**on introduit un élément à conducteur fusible qui présente un conducteur fusible enroulé autour d'un support allongé, le conducteur fusible ayant été enroulé autour du support sur toute la longueur de celui-ci,
**que** pendant ou après l'introduction de l'élément à conducteur fusible, des tronçons du conducteur fusible enroulé sont partiellement retirés de parties d'extrémité du support, et
**que** les tronçons retirés du conducteur fusible enroulé sont passés de l'espace intérieur autour de la paroi du corps creux.
